# EUROPÄISCHE PATENTSCHRIFT

(11) **EP 0 774 568 B1**
(45) Veröffentlichungstag und Bekanntmachung des Hinweises auf die Patenterteilung: **20.02.2002**
(21) Anmeldenummer: 96113464.0
(22) Anmeldetag: 22.08.1996
(51) Int. Cl.: F01L 3/08, F16J 15/32

(54) **Ventilschaftabdichtung**
Valve stem sealing arrangement
Dispositif d'étanchéité pour une queue de soupape

(30) Priorität: 14.11.1995 US 557459
(43) Veröffentlichungstag der Anmeldung: 21.05.1997
(73) Patentinhaber: Carl Freudenberg KG, 69469 Weinheim (DE)
(72) Erfinder: Sakata, David, Livonia, Michigan 48152 (US)

(56) Entgegenhaltungen:
- EP-A- 0 333 961
- EP-A- 0 392 893
- US-A- 5 017 024
- US-A- 5 110 142
- US-A- 5 174 256

## Beschreibung

### Technisches Gebiet

Die Erfindung betrifft eine Ventilschaftabdichtung in einer Verbrennungskraftmaschine, umfassend eine Hülse aus zähhartem Werkstoff mit einer ersten und einer zweiten Stirnseite, wobei die Hülse an ihrer ersten Stirnseite einen sich in radialer Richtung nach außen erstreckenden Flansch aufweist und an der axial gegenüberliegenden zweiten Stirnseite eine sich in radialer Richtung nach innen erstreckende Stützwand, wobei der Flansch das Widerlager für eine Ventilfeder bildet, wobei ein einen Ventilschaft dichtend umschließender ringförmiger Dichtkörper durch eine Presspassung den Innenumfang der Hülse und die Stützwand dichtend berührt und wobei der Dichtkörper zumindest eine ringförmige erste Dichtlippe aufweist.

### Stand der Technik

Eine solche Ventilschaftabdichtung ist aus der EP 0 392 893 A1 bekannt. Die Hülse ist mit einer Ventilschaftführung formschlüssig verbunden, wobei ein ringförmiger, aus elastomerem Werkstoff bestehender Dichtkörper in axialer Richtung zwischen der Stützwand, der Hülse und der Stirnseite der Ventilschaftführung angeordnet ist. Die ringförmige erste Dichtlippe des Dichtkörpers umschließt den Ventilschaft mit radialer Vorspannung dichtend, und eine
zweite Dichtlippe ist auf der Stirnseite der Ventilschaftführung abgestützt. Die elastische Anpressung der beiden Dichtlippen erfolgt durch die Elastizität des Werkstoffs, aus dem der Dichtkörper besteht.

Eine weitere Ventilschaftabdichtung ist aus der US-A-5,174,256 bekannt. Die Hülse weist einen sich radial nach außen erstreckenden Flansch auf, der als Widerlager für die Ventilfeder ausgebildet ist. An den Flansch schließt sich ein im wesentlichen in axialer Richtung erstreckender Zylinderabschnitt an. In dem in axialer Richtung offenen Zylinderabschnitt ist ein Stützkörper einer Ventilschaftdichtung geführt, wobei die Ventilschaftdichtung eine den Ventilschaft dichtend umschließende erste Dichtlippe und eine zweite Dichtlippe aufweist, die auf der Stirnseite einer Ventilschaftführung abgestützt ist. Die erste Dichtlippe wird von einer Ringwendelfeder radial außenumfangsseitig umschlossen. Die Ringwendelfeder ist, bezogen auf den Stützkörper, separat erzeugt und montiert.

Eine Kolbendichtung ist aus der EP 0 333 961 A1 bekannt. Die Kolbendichtung ist zweiteilig ausgebildet und umfasst einen Dichtkörper, der von einem Stützkörper umschlossen ist.

Eine weitere Ventilschaftabdichtung in einer Verbrennungskraftmaschine, ist aus der US 4,947,811 bekannt. Die Feder, die den Dichtkörper gegen eine abzudichtende Fläche vorspannt und in sich geschlossen ringförmig ausgebildet ist, ist nicht verliersicher mit dem Dichtkörper verbunden, so dass sie während des Einbaus oder des Gebrauchs der Dichtungsanordnung innerhalb des Einbauraums verschoben werden oder aus diesem herausspringen kann. Durch eine Veränderung der Lage der Feder oder deren Verlust, wird die Vorspannung auf den Dichtkörper derart reduziert, dass es zu unerwünschten Undichtigkeiten zwischen der Ventilschaftabdichtung und den abzudichtenden Bauteilen kommen kann. Die vorbekannte Dichtungsanordnung weist außerdem ein vergleichsweise hohes Gewicht auf, und die Herstellung ist in fertigungstechnischer und wirtschaftlicher Hinsicht wenig zufriedenstellend.

Der Erfindung liegt die Aufgabe zugrunde, eine Ventilschaftabdichtung der eingangs genannten Art derart weiterzuentwickeln, dass der Dichtkörper und die Feder verliergesichert und dauerhaft positioniert zueinander angeordnet sind, dass die Dichtungsanordnung kompakter ausgebildet ist, ein geringeres Gewicht aufweist und kostengünstig herstellbar sowie einfach montierbar ist.

Gelöst wird diese Aufgabe durch die Merkmale von Anspruch 1. Auf vorteilhafte Ausgestaltungen nehmen die Unteransprüche Bezug.

Gelöst wird diese Aufgabe dadurch, dass der Dichtkörper mit einem Stützkörper verbunden ist, dass der Stützkörper als Feder zur Anpressung zumindest einer ringförmigen ersten Dichtlippe an den Ventilschaft ausgebildet ist und dass die Feder unmittelbar an der Stützwand abgestützt ist.

Der Dichtkörper besteht aus einem elastomeren Werkstoff und weist zumindest eine ringförmige erste Dichtlippe auf.

Außerdem weist der Dichtkörper eine zweite Dichtlippe auf der der Feder abgewandten Stirnseite des Dichtkörpers auf, wobei die zweite Dichtlippe mit der stimseitigen Begrenzung der Ventilführung dichtend in Eingriff ist. Die Hülse ist in axialer Richtung durch eine Ventilfeder gegen die Ventilführung gedrückt und wird in ihrer Position gehalten. Innerhalb der Hülse ist der Dichtkörper angeordnet, der durch eine vorgespannte Feder mit seiner ersten Dichtlippe den Ventilschaft dichtend umschließt und mit seiner zweiten Dichtlippe die Ventilführung anliegend berührt. Die erste Dichtlippe dichtet den hin- und herbeweglichen Ventilschaft dynamisch, die zweite Dichtlippe dichtet gegenüber der Ventilführung statisch ab. Die dynamische Abdichtung der ersten Dichtlippe am Ventilschaft führt einerseits dazu, dass eine ausreichende Schmierung im Bereich der dynamischen Abdichtung gewährleistet ist und andererseits verhindert wird, dass eine unerwünscht große Leckage beispielsweise über den Ventilschaft in die Zylinder der Verbrennungskraftmaschine gelangen. Durch die einstückige Ausbildung des Dichtkörpers mit der Feder, die eine vormontierbare Einheit bilden, ist während der bestimmungsgemäßen Verwendung der Ventilschaftabdichtung eine exakte Zuordnung der beiden Teile zueinander gewährleistet.

Die Hülse weist zumindest zwei sich in axialer Richtung erstreckende, den Dichtkörper umfangsseitig umschließende Haltekrallen auf, die einander in Umfangsrichtung mit Abstand benachbart zugeordnet und gleichmäßig in Umfangsrichtung verteilt angeordnet sind. Die Stützwand ist bevorzugt durch die Haltekrallen gebildet. Hierbei ist von Vorteil, dass durch die Haltekrallen der Materialbedarf zur Herstellung der Hülse - bezogen auf eine in Umfangsrichtung in sich geschlossen ausgebildete Hülse - deutlich verringert ist. Es kann beispielsweise vorgesehen sein, dass vier gleichmäßig in Umfangsrichtung verteilte Haltekrallen zur Anwendung gelangen, die den Dichtkörper umfangsseitig umschließen. Sowohl die erste als auch die zweite Dichtlippe liegen jeweils unter elastischer Vorspannung am jeweils abzudichtenden Bauteil an. Durch die Anordnung des Dichtkörpers innerhalb der Hülse und deren Festlegung an der Ventilführung und dem Ventilschaft weist die Dichtungsanordnung nur eine vergleichsweise geringe Ausdehnung in axialer Richtung auf.

Durch die einstückige Ausbildung der Feder mit dem Dichtkörper wird die Montage der Dichtungsanordnung vereinfacht und eine problemlose Zuordnung der Teile während der gesamten Gebrauchsdauer sichergestellt. Durch die Kombination der beiden Dichtlippen in einem Dichtkörper sind sowohl die Herstellung als auch die Montage der Dichtungsanordnung vereinfacht. Außerdem wird durch das Einbeziehen der beiden Dichtlippen in einen Dichtkörper die Menge des für eine zuverlässige Abdichtung benötigten elastomeren Werkstoffs auf ein Minimum reduziert.

Die Stützwand, die das Widerlager für die einstückig mit dem Dichtkörper verbundene Feder bildet, ist ein Bestandteil der Haltekrallen.

Die Hülse kann aus einem metallischen oder polymeren Werkstoff bestehen. Im Hinblick auf eine möglichst geringe Relaxation der Hülse und der Feder wird jeweils einem metallischen Werkstoff der Vorzug gegeben.

Davon abweichend kann die Feder aus einem polymeren Werkstoff bestehen.

Bevorzugt weist die Feder einen im wesentlichen L-förmigen Querschnitt auf. Der sich im wesentlichen in axialer Richtung erstreckende Schenkel überdeckt die erste Dichtlippe in axialer Richtung vollständig. Dadurch ist sichergestellt, daß die erste Dichtlippe stets mit einer vorbestimmten Vorspannung den Ventilschaft anliegend umschließt.

### Kurzbeschreibung der Zeichnungen

Die beanspruchte Ventilschaftabdichtung wird nachfolgend anhand der Zeichnungen weiter verdeutlicht. Es zeigen:
Figur 1 einen Ausschnitt aus dem Ventiltrieb einer Verbrennungskraftmaschine,
Figur 2 den Dichtkörper als Einzelteil,
Figur 3 die Hülse und
Figur 4 eine vormontierbare Einheit bestehend aus der Hülse und dem Dichtkörper im noch nicht montierten Zustand.

### Ausführung der Erfindung

In Figur 1 ist eine Dichtungsanordnung gezeigt, die eine Ventilschaftabdichtung 10 umfaßt. Die Hülse 14 besteht in diesem Ausführungsbeispiel aus einem metallischen Werkstoff. Davon abweichend können jedoch beispielsweise auch zähharte polymere Werkstoffe zur Anwendung gelangen. Der Dichtkörper 24 besteht aus Gummi oder Elastomer, wobei die erste Dichtlippe 28 durch zwei einander durchschneidende Kegelfächen gebildet ist und den Ventilschaft 12 unter elastischer Vorspannung umfangsseitig dichtend berührt. Der Ventilschaft 12 ist innerhalb der Ventilführung 38 geführt. Während des Betriebs der Verbrennungskraftmaschine wird das Ventil gegen die Federkraft der Ventilfeder 16 durch eine hier nicht dargestellte Nockenwelle in Offenstellung und anschließend durch die Ventilfeder 16 wieder in Geschlossenstellung überführt. An ihrer ersten Stirnseite weist die Hülse 14 einen sich in radialer Richtung nach außen erstreckenden Flansch 20 auf und an der axial gegenüberliegenden zweiten Stirnseite eine sich in radialer Richtung nach innen erstreckende Stützwand 18. Die Stützwand 18 bildet das Widerlager für die Feder 26 und berührt diese unmittelbar anliegend. Außerdem dichtet der elastomere Werkstoff des Dichtkörpers 24 die Hülse 14 ab. Der sich radial nach außen erstrekkende Flansch 20 dient als Widerlager für die Ventilfeder 16. Der Zylinderkopf 22 besteht beispielsweise aus einer Leichtmetallegierung. Davon abweichend kann der Zylinderkopf auch aus Gußeisen bestehen.

Die zweite Dichtlippe 34 des Dichtkörpers 24 dichtet die Ventilführung 38 statisch ab.

In Figur 2 ist der Dichtkörper 24 gezeigt, der mit der Feder 26 eine Einheit bildet. Sowohl die erste Dichtlippe 28 als auch die zweite Dichtlippe 34 sind in sich ringförmig ausgebildet und berühren die abzudichtenden Flächen unter elastischer Vorspannung anliegend. Die Feder 26 ist ringförmig ausgebildet und besteht in diesem Ausführungsbeispiel aus einem polymeren Werkstoff. Hinsichtlich eines geringen Gewichts der Dichtungsanordnung ist eine derartige Ausgestaltung von hervorzuhebendem Vorteil. Der elastomere Werkstoff des Dichtkörpers 24 wird während seiner Herstellung mit der Feder 26 durch Vukanisation verbunden. Dadurch, daß die Feder 26 und der Dichtkörper 24 einstückig ineinander übergehend ausgebildet sind, ist ein Herausspringen der Feder 26 aus der Hülse 14 während der Montage ausgeschlossen. Die Einheit, bestehend aus der Feder 26 und dem Dichtkörper 24 wird derart innerhalb der Hülse 14 plaziert, daß die Feder 26 die Stützwand 18 unmittelbar anliegend berührt. Der Dichtkörper 24 ist mit elastischer Vorspannung dichtend innerhalb der Hülse 14 angeordnet. Die erfindungsgemäße Dichtungsanordnung bewirkt eine exakte konzentrische Zuordnung von Hülse 14, Dichtkörper 24 und Ventilschaft 12 zueinander. Für gute Gebrauchseigenschaften während einer langen Gebrauchsdauer ist dies von hervorzuhebendem Vorteil.

In Figur 3 ist die Hülse 14 als Einzelteil in geschnittener Darstellung gezeigt. Es ist zu erkennen, daß in diesem Ausführungsbeispiel vier sich in axialer Richtung erstreckende Haltekrallen 36 vorgesehen sind, die einander in Umfangsrichtung mit Abstand benachbart zugeordnet und gleichmäßig in Umfangsrichtung verteilt angeordnet sind. Hierbei ist von Vorteil, daß die gesamte Lageranordnung durch eine derartige Ausgestaltung ein vergleichsweise geringes Gewicht aufweist und erhebliche Materialeinsparungen möglich sind.

In Figur 4 sind die Hülse 14 sowie die mit dem Dichtkörper 24 verbundene Feder 26 gezeigt, die zu einer Einheit verbunden werden. Zunächst wird der Dichtkörper 24 in die Hülse 14 montiert, so daß sich eine vormontierbare Einheit ergibt, die anschließend zur Dichtungsanordnung komplettiert wird. Dazu wird die vormontierbare Einheit mit der Ventilführung 38 verbunden und die Ventilfeder 16 derart montiert, daß sich diese am Flansch 20 abstützt.

Um die zylindrische Hülse 14 und den Dichtköper 24 an der Ventilführung 38 zu sichern, besteht beispielsweise die Möglichkeit, diese Teile durch Punktschweißen oder andere Verbindungstechniken zu verbinden.

## Patentansprüche

1. Ventilschaftabdichtung (10) in einer Verbrennungskraftmaschine, umfassend eine Hülse (14) aus zähhartem Werkstoff mit einer ersten und einer zweiten Stirnseite, wobei die Hülse (14) an ihrer ersten Stirnseite einen sich in radialer Richtung nach außen erstreckenden Flansch (20) aufweist und an der axial gegenüberliegenden zweiten Stirnseite eine sich in radialer Richtung nach innen erstreckende Stützwand (18), wobei der Flansch (20) das Widerlager für eine Ventilfeder (16) bildet, wobei ein einen Ventilschaft (12) dichtend umschließender, ringförmiger Dichtkörper (24) durch eine Presspassung den Innenumfang der Hülse (14) und die Stützwand (18) dichtend berührt und wobei der Dichtkörper (24) zumindest eine ringförmigen erste Dichtlippe (28) aufweist, **dadurch gekennzeichnet, dass** der Dichtkörper (24) mit einem Stützkörper verbunden ist, dass der Stützkörper als vorgespannte Feder (26) zur Anpressung zumindest der ringförmigen ersten Dichtlippe (28) an den Ventilschaft ausgebildet ist und dass die Feder (26) unmittelbar an der Stützwand (18) abgestützt ist.

2. Ventilschaftabdichtung nach Anspruch 1, **dadurch gekennzeichnet, dass** der Dichtkörper (24) aus elastomerem Werkstoff besteht.

3. Ventilschaftabdichtung nach einem der Ansprüche 1 bis 2, **dadurch gekennzeichnet, dass** der Dichtkörper (24) eine zweite Dichtlippe (34) auf der der Feder (26) abgewandten Stirnseite des Dichtkörpers (24) aufweist und dass die zweite Dichtlippe (34) mit der stirnseitigen Begrenzung einer Ventilführung (38) dichtend in Eingriff ist.

4. Ventilschaftabdichtung nach einem Ansprüche 1 bis 3, **dadurch gekennzeichnet, dass** die Hülse (14) zumindest zwei sich in axialer Richtung erstreckende, den Dichtkörper (24) umfangsseitig umschließende Haltekrallen (36) aufweist, die einander in Umfangsrichtung mit Abstand benachbart zugeordnet und gleichmäßig in Umfangsrichtung verteilt angeordnet sind und dass die Stützwand (18) durch die Haltekrallen (26) gebildet ist.

5. Ventilschaftabdichtung nach einem der Ansprüche 1 bis 4, **dadurch gekennzeichnet, dass** die Hülse (14) aus einem metallischen oder polymeren Werkstoff besteht.

6. Ventilschaftabdichtung nach einem der Ansprüche 1 bis 5, **dadurch gekennzeichnet, dass** die Feder (26) aus einem polymeren oder metallischen Werkstoff besteht.

7. Ventilschaftabdichtung nach einem der Ansprüche 1 bis 6, **dadurch gekennzeichnet, dass** die Hülse (14) in axialer Richtung zwischen der Stützwand (18) und dem Flansch (20) einen Radialversatz (30) aufweist.

8. Ventilschaftabdichtung nach einem der Ansprüche 1 bis 7, **dadurch gekennzeichnet, dass** die Feder (26) einen im wesentlichen L-förmigen Querschnitt aufweist und dass der sich im wesentlichen in axialer Richtung erstreckende Schenkel der Feder (26) die erste Dichtlippe (28) in axialer Richtung vollständig überdeckt.

## Claims

1. A valve-stem seal (10) in an internal combustion engine, comprising a sleeve (14) made from high-viscosity material, with a first and a second end face, the sleeve (14) having, on its first end face, a flange (20) extending radially outwards and, on the axially opposite second end face, a supporting wall (18) extending radially inwards, the flange (20) forming the abutment for a valve spring (16), an annular sealing body (24), which sealingly surrounds a valve stem (12), being in sealing contact by means of a press fit with the inner circumference of the sleeve (14) and with the supporting wall (18), and the sealing body (24) having at least one annular first sealing lip (28), **characterized in that** the sealing body (24) is connected to a supporting body, **in that** the supporting body is designed as a prestressed spring (26) for pressing at least the annular first sealing lip (28) onto the valve stem, and **in that** the spring (26) is supported directly on the supporting wall (18).

2. A valve-stem seal according to claim 1, **characterized in that** the sealing body (24) consists of elastomeric material.

3. A valve-stem seal according to either one of claims 1 and 2, **characterized in that** the sealing body (24) has a second sealing lip (34) on that end face of the sealing body (24) which faces away from the spring (26), and **in that** the second sealing lip (34) is in sealing engagement with the end-face boundary of a valve guide (38).

4. A valve-stem seal according to any one of claims 1 to 3, **characterized in that** the sleeve (14) has at least two axially extending holding claws (36) which circumferentially surround the sealing body (24) and which are associated with one another in the circumferential direction, so as to be adjacent to one another with clearance, and are arranged so as to be distributed uniformly in the circumferential direction, and **in that** the supporting wall (18) is formed by the holding claws (26).

5. A valve-stem seal according to any one of claims 1 to 4, **characterised in that** the sleeve (14) consists of a metallic or polymeric material.

6. A valve-stem seal according to any one of claims 1 to 5, **characterized in that** the spring (26) consists of a polymeric or metallic material.

7. A valve-stem seal according to any one of claims 1 to 6, **characterized in that** the sleeve (14) has a radial offset (30) in the axial direction between the supporting wall (18) and the flange (20).

8. A valve-stem seal according to any one of claims 1 to 7, **characterized in that** the spring (26) has an essentially L-shaped cross section, and **in that** the essentially axially extending leg of the spring (26) completely covers the first sealing lip (28) in the axial direction.

## Revendications

1. Joint d'étanchéité (10) de soupape dans un moteur à combustion interne, comprenant une douille (14) formée d'un matériau incassable et présentant un premier et un second côté frontal, la douille (14) étant pourvue, sur son premier côté frontal, d'une bride (20) s'étendant dans la direction radiale vers l'extérieur et, sur le second côté frontal opposé dans le sens axial, d'une paroi d'appui (18) s'étendant dans la direction radiale vers l'intérieur, la bride (20) formant la butée pour un ressort de soupape (16), un corps d'étanchéité (24) annulaire qui entoure de manière étanche une queue de soupape (12) étant en contact étanche avec la circonférence interne de la douille (14) et avec la paroi d'appui (18) par un ajustage serré, et le corps d'étanchéité (24) étant pourvu d'au moins une première lèvre d'étanchéité (28) annulaire, **caractérisé en ce que** le corps d'étanchéité (24) est relié à un corps d'appui, **en ce que** le corps d'appui est exécuté en tant que ressort (26) précontraint pour presser au moins la première lèvre d'étanchéité (28) annulaire sur la queue de soupape et **en ce que** le ressort (26) est appuyé directement sur la paroi d'appui (18).

2. Joint d'étanchéité de soupape selon la revendication 1, **caractérisé en ce que** le corps d'étanchéité (24) est formé d'une matière élastomère.

3. Joint d'étanchéité de soupape selon une des revendications 1 à 2, **caractérisé en ce que** le corps d'étanchéité (24) est pourvu d'une seconde lèvre d'étanchéité (34) sur le côté frontal du corps d'étanchéité (24) éloigné du ressort (26) et **en ce que** la seconde lèvre d'étanchéité (34) est en contact étanche avec la limitation frontale d'un guide de soupape (38).

4. Joint d'étanchéité de soupape selon l'une des revendications 1 à 3, **caractérisé en ce que** la douille (14) est pourvue d'au moins deux griffes de retenue (36) s'étendant dans la direction axiale et entourant le corps d'étanchéité (24) sur le côté de sa circonférence, qui sont conjuguées voisines à une distance l'une de l'autre dans la direction circonférentielle et réparties de manière uniforme dans la direction circonférentielle, et **en ce que** la paroi d'appui (18) est formée par les griffes de retenue (26).

5. Joint d'étanchéité de soupape selon l'une des revendications 1 à 4, **caractérisé en ce que** la douille (14) est formée d'un matériau métallique ou d'une matière polymère.

6. Joint d'étanchéité de soupape selon l'une des revendications 1 à 5, **caractérisé en ce que** le ressort (26) est formé d'une matière polymère ou d'un matériau métallique.

7. Joint d'étanchéité de soupape selon l'une des revendications 1 à 6, **caractérisé en ce que** la douille (14) présente, dans la direction axiale entre la paroi d'appui (18) et la bride (20), un décalage radial (30).

8. Joint d'étanchéité de soupape selon l'une des revendications 1 à 7, **caractérisé en ce que** le ressort (26) a une section transversale qui a essentiellement la forme d'un L et **en ce que** la branche du ressort (26) s'étendant essentiellement dans la direction axiale couvre complètement la première lèvre d'étanchéité (28) dans la direction axiale.
